# EUROPÄISCHE PATENTSCHRIFT

(11) **EP 1 144 863 B1**
(45) Veröffentlichungstag und Bekanntmachung des Hinweises auf die Patenterteilung: **26.03.2003**
(21) Anmeldenummer: 00975803.8
(22) Anmeldetag: 28.09.2000
(51) Int. Cl.: F02N 15/06

(54) **STARTVORRICHTUNG FÜR BRENNKRAFTMASCHINE**
STARTER DEVICE FOR AN INTERNAL COMBUSTION ENGINE
DISPOSITIF DE DEMARRAGE POUR MOTEUR A COMBUSTION INTERNE

(30) Priorität: 20.10.1999 DE 19950476
(43) Veröffentlichungstag der Anmeldung: 17.10.2001
(73) Patentinhaber: ROBERT BOSCH GMBH, 70442 Stuttgart (DE)
(72) Erfinder: SCHUSTEK, Siegfried, 71254 Ditzingen (DE); ACKERMANN, Manfred, 71570 Oppenweiler (DE)
(86) Internationale Anmeldenummer: DE0003390
(87) Internationale Veröffentlichungsnummer: WO01029412

(56) Entgegenhaltungen:
- FR-A- 2 444 167
- GB-A- 1 243 920
- US-A- 2 016 417
- US-A- 2 302 680
- US-A- 4 855 609
- PATENT ABSTRACTS OF JAPAN vol. 010, no. 299 (M-524), 11. Oktober 1986 (1986-10-11) & JP 61 112774 A (NIPPON DENSO CO LTD), 30. Mai 1986 (1986-05-30)

## Beschreibung

Die Erfindung betrifft eine Startvorrichtung zum Andrehen von Brennkraftmaschinen nach der Gattung des Patentanspruchs 1.

### Stand der Technik

Bei sogenannten Schub-Schraubtrieb-Startern gemäß der EP-PS 51 88 95 wird bekanntlich das Starterritzel durch einen Aktuator vor- und eingespurt und sodann der elektrische Startermotor über einen von dem Aktuator betätigten Schalter an Spannung gelegt. Das Startprinzip beruht darauf, daß über einen handbetätigten Startschalter ein sogenanntes Einrückrelais mit einer Einrück- und Haltewicklung als Aktuator eingeschaltet wird, wodurch der Relaisanker entgegen einer Rückstellfeder axial bewegt wird. Die Ankerbewegung des Einrückrelais wird dabei über einen Einspurhebel und eine Einspurfeder auf ein Freilaufgetriebe übertragen, welches vorn das Ritzel trägt. Durch diese Ankerbewegung wird das Ritzel in den Zahnkranz der Brennkraftmaschine eingespurt. Nach Durchlaufen eines Teils des Ankerweges wird zusätzlich der Stromkreis des Startermotors über eine Kontaktbrücke des Einrückrelais geschlossen und damit die Drehung des Startermotors eingeleitet.

Da mit zunehmendem Einrückweg des Ankers die Einrückkraft aufgrund der magnetischen Verhältnisse im Arbeitsluftspalt des Einrückrelais zunimmt, das Ritzel mit dem Freilaufgetriebe und dem Hebelmechanismus jedoch eine Trägheitsmasse bildet, wird durch die zunehmende Einspurkraft sowie durch das aufgrund der Trägheitsmassen verzögerte Vor- und Einspuren des Ritzels die zwischengeschaltete Einspurfeder mehr oder weniger gespannt. Dies führt in ungünstigen Fällen dazu, daß der Stromkreis des Startermotors vom Einrückrelais bereits geschlossen wird, bevor das Ritzel ausreichend in den Zahnkranz der Brennkraftmaschine eingespurt ist. Dies führt wiederum zu einem erhöhtem Verschleiß des Ritzels oder gar zu Fehlstarts. Außerdem ist nachteilig, daß durch den progressiv dynamischen Einrückvorgang eine hohe Auftreffgeschwindigkeit und Auftreffkraft des Ritzels auf den Zahnkranz einen starken Einspurschlag mit entsprechendem starken Materialverschleiß in diesem Bereich verursacht. Nachteilig ist ferner der relative hohe Stromstoß in den Relaiswicklungen beim Einschalten des Einrückrelais.

Als weiteres Ausführungsbeispiel eines Schub-Schraubtriebstarters ist ein Starter aus der GB 1 243 920 bekannt, der als nächstliegender Stand der Tecknik angesehen wird, der als Mittel zum Ein- und Ausrücken des Ritzels einen Servomotor verwendet. Dieser reversierbare Servomotor bewegt über eine auf seiner Abtriebswelle befestigte Spindelmutter in an sich bekannter Weise einen Gabelhebel, über den das Einspurgetriebe und schließlich das Ritzel in den Zahnkranz der Brennkraftmaschine einspurbar ist. Am Ritzel ist eine Schaltvorrichtung angeordnet, die beim Vorspuren des Ritzels zwei in Reihe geschaltete Kontakte schließt und dadurch den Startermotor bestromt. Gegenüber der in dieser Schrift angegebenen Startvorrichtung besteht die Aufgabe, einen möglichst schnellen Schaltvorgang zum Einschalten des Startermotors zu verwirklichen, um Auswirkungen auf die Kontakte wie unzulässige Erwärmung, und Kontaktschweißen durch Lichtbögen beim Schaltvorgang zu vermeiden.

### Vorteile der Erfindung

Die erfindungsgemäße Startvorrichtung mit den in Patentanspruch 1 genannten Merkmalen hat gegenüber dem letztgenannten Stand der Technik den Vorteil, dass durch die Verbindung der Kontaktbrücke mit einer Schaltstange über einen Sprungmechanismus, vorzugsweise aus einer Schnappfeder, unter Einschaltung eines Leerlaufweges mit dem Abtrieb des Servomotors verbunden ist, wodurch durch ein besonders schnelles Einschalten des Startermotors erreicht wird. Durch dieses dadurch ermöglichte schnelle Einschalten werden Auswirkungen von Lichtbogenerscheinungen bei Stromstärken von mehreren Hundert Ampère vermieden. Zu diesen ungewollten Lichtbogenerscheinungen gehört beispielsweise der Kontaktabbrand und der damit verbundene schnelle Verschleiß, sowie ein Verschweißen der durch den Lichtbogen erwärmten Kontaktbrücke mit den ebenso erwärmten Gegenkontakten.

Durch die in den Unteransprüchen aufgeführten Maßnahmen ergeben sich vorteilhafte Weiterbildungen und Verbesserungen der im Hauptanspruch angegebenen Merkmale. So ist zum Einund Ausrücken es Ritzels sowie zum Schließen und Öffnen des Startermotor-Stromkreises vorgesehen, den Abtrieb des Servomotors in eine erste und eine zweite, gegenläufige Drehrichtung umschaltbar auszuführen. Für die sichere zeitlich verzögerte Einschaltung des Startermotors ist ferner vorgesehen, daß der Abtrieb des Servomotors zweckmäßigerweise mit dem Ein- und Ausrückorgan des Ritzels ohne Leerlaufweg und mit dem Schaltelement jedoch über einen Leerlaufweg wirkverbunden ist. In vorteilhafter Weise ist dabei der Leerlaufweg einstellbar auszuführen.

Um einen relativ kleinen Servomotor verwenden zu können, wird dieser in vorteilhafter Weise mit einem Getriebe zusammengefaßt, wobei die mit dem Servomotor verbundene Abtriebswelle des Getriebes den Abtrieb des Servomotors darstellt. Für die Montage und ggf. für ein Auswechseln des Einrückantriebes ist zweckmäßigerweise vorgesehen, daß der Servomotor mit dem Getriebe und dem Schaltelement eine vormontierte Baueinheit bildet.

Für einen möglichst kompakten Aufbau der Startvorrichtung wird in besonders vorteilhafter Weise vorgeschlagen, daß die Abtriebswelle des Servomotorgetriebes als Gewindespindel ausgebildet ist, auf der eine Spindelmutter zur Betätigung des Ein- und Ausrückorganes sowie des Schaltelementes axial verschiebbar aufgenommen und drehfest geführt ist.
Dabei ist in vorteilhafter Weise die Schaltstange axial verschiebbar durch die Spindelmutter hindurchgeführt. Zur Begrenzung des Leerlaufweges ist zweckmäßigerweise vorgesehen, daß die Schaltstange zwei mit Abstand voneinander angeordnete, mit der Spindelmutter zusammenwirkende axiale Anschläge trägt. Zur Verwendung der vormontierten Baueinheit aus Servomotor, Getriebe und Schaltelement an verschiedenen Startvorrichtungen ist in vorteilhafter Weise vorgesehen, daß zur typabhängien bzw. individuellen Einstellung des Leerlaufweges zwischen Spindelmutter und Schaltstange zumindest einer der beiden Anschläge axial justierbar ist.

Für das Vor- und Einrücken sowie für das Ausrücken des Ritzels ist ferner vorgesehen, daß das Ein- und Ausrückorgan des Ritzels einen an sich bekannten Betätigungshebel umfaßt, der mit seinem einen Ende am Ritzel angreift und mit seinem anderen Ende nunmehr mit dem Abtrieb des Servomotors wirkverbunden ist. Dabei ist der Betätigungshebel in bekannter Weise mit seinem unteren Hebelarm als Gabelhebel ausgebildet, dessen Enden an ein mit dem Ritzel eine Baueinheit bildenden Freilaufgetriebe angreifen. Zweckmäßigerweise ist dabei das obere Ende des Betätigungshebels an der Spindelmutter angelenkt. Diese Anlenkung kann je nach Ausführungsform des Einrückmechanismus unmittelbar an der Spindelmutter oder an einer Schubstange der Spindelmutter erfolgen.

Obwohl die Stromaufnahme und insbesondere der Einschaltstromstoß des Servomotors gegenüber einem Einrückrelais durch eine zeitliche Verlängerung des Einspurvorganges um mehr als den Faktor zehn zu verringern ist, wird in vorteilhafter Weiterbildung der Erfindung vorgeschlagen, daß der Servomotor von einem Motorsteuergerät über ein Strombegrenzungselement, vorzugsweise einen Kaltleiter (PTC) zum Auslösen eines Andrehvorganges der Brennkraftmaschine ansteuerbar ist. Im Gegensatz zum Einrückrelais ist bei Verwendung eines Servomotors der Einschaltstromstoß so gering, daß hierfür ein Heißleiter im Motorsteuergerät die Verlustleistung bei einem Spitzenstrom von < 2A aufzunehmen vermag.

Durch die kompakte Ausbildung der vormontierten Baueinheit aus Servomotor, Getriebe und Schaltelement läßt sich in vorteilhafter Weise gegenüber einem Einrückrelais der radiale Aufbau auf das Polgehäuse des Startermotors auf weniger als die Hälfte verringern. Außerdem läßt sich damit auch gegenüber einem Einrückrelais mit dieser Baueinheit das Gewicht bzw. die Masse bis auf die Hälfte reduzieren.

Die Verwendung eines Sprungmechanismusses am Schaltelement im Stromkreis des Startermotors hat den Vorteil, daß damit die Schließ- und Öffnungszeit kurz genug ausgebildet werden kann, um die Vermeidung von Lichtbögen und die dadurch bedingten Kontaktschädigungen sicherzustellen.

### Zeichnung

Die Erfindung wird im folgenden anhand der Figuren näher erläutert.

### Es zeigen

Figur 1 die schematische Darstellung einer erfindungsgemäßen Startvorrichtung als erstes Ausführungsbeispiel, wobei der Servomotor in die Zeichenebene geschwenkt ist.

Figur 2 die schematische Darstellung einer Alternativlösung zu Figur 1.

### Beschreibung der Ausführungsbeispiele

Figur 1 zeigt eine schematische Darstellung einer erfindungsgemäßen Startvorrichtung 10 mit einem Startermotor 11, einem Planetengetriebe 12 als Vorgelege, einem Einspurgetriebe 13, bestehend aus einem Steilgewinde 14 auf einem Abschnitt einer Abtriebswelle 15 des Planetengetriebes 12. Auf dem Steilgewinde 14 befindet sich ein ein Muttergewinde aufweisender Mitnehmerschaft 16, der über ein Freilaufgetriebe 17 mit einem Ritzel 18 eine Baueinheit bildet. Zum Andrehen einer nicht dargestellten Brennkraftmaschine durch den Startermotor 11 wird das Ritzel 18 in einen angedeuteten Zahnkranz 19 als Getriebe der Brennkraftmaschine eingespurt. Der Startermotor 11 ist in einem Stromkreis 20 mit einem Schaltelement 21 mit dem Pluspol der nicht dargestellten Akkumulatorbatterie eines Kraftfahrzeug-Bordnetzes einerseits sowie mit Masse andererseits verbunden. Zum Ein- und Ausrücken des Ritzels 18 am Zahnkranz 19 ist ein Ein- und Ausrückorgan 22 vorgesehen, das einen Betätigungshebel 23, eine Einrückfeder 24 sowie einen Antrieb 25 umfaßt. Der Antrieb 25 besteht hier aus einem Servomotor 26, einem Getriebe 27, einer Gewindespindel 28 als Abtriebswelle des Getriebes 27 bzw. als Abtrieb des Servomotors 26, die eine Spindelmutter 29 trägt. Das Schaltelement 21 besteht aus zwei im Stromkreis 20 in Reihe liegenden ortsfesten Kontakten 30 und 31 und einer Kontaktbrücke 32. Die Kontaktbrücke 32 ist dabei über eine Schaltstange 33 mit der Spindelmutter 29 gekoppelt. Der Servomotor 26 dient hier als Antrieb zum Ein- und Ausspuren des Ritzels 18 sowie zum Betätigen des Schaltelements 21. Sein Abtrieb ist einerseits mit dem Ein- und Ausrückorgan 22 des Ritzels 18 und andererseits mit dem Schaltelement 21 des Stromkreises 20 wirkverbunden. Der Servomotor ist über eine Steuerleitung 34 mit einem Motorsteuergerät 35 derart verbunden, daß er zum Ein- und Ausrücken des Ritzels 18 sowie zum Schließen und Öffnen des Stromkreises 20 über das Steuergerät 25 in eine erste bzw. in eine zweite, gegenläufige Drehrichtung umschaltbar ist.

Der Betätigungshebel 23 ist mit seinem unteren Hebelarm 23a als Gabelhebel ausgebildet, dessen Enden an das mit dem Ritzel 18 eine Baueinheit bildende Freilaufgetriebe 17 angreift. Die Enden des Hebelarms 23a greifen dabei in eine Ringhülse 36, die auf den Mitnehmerschaft 16 axial verschiebbar gelagert ist und von der vorgespannten Einrückfeder 24 gegen einen Anschlag 37 des Mitnehmerschaftes 16 gedrückt wird. Das obere Ende 23b des Betätigungshebels 23 greift über ein Drehgelenk 38 in das Ende einer Schubstange 39 der Spindelmutter 29. Der Abtrieb des Servomotors 26 ist auf diese Weise mit dem Ein- und Ausrückorgan 22 ohne Leerlaufweg - abgesehen von den Losen zwischen den zusammenwirkenden Teilen - wirkverbunden.

Dies trifft jedoch für die Betätigung des Schaltelements 21 nicht zu. Hier ist der Abtrieb des Servomotors 26 über einen einstellbaren Leerlaufweg mit der Schaltstange 33 des Schaltelementes 21 wirkverbunden. Über die Gewindespindel 28 ist die Spindelmutter 29 zur Betätigung des Ein- und Ausrückorganes 22 sowie des Schaltelementes 21 axial verschiebbar aufgenommen und drehfest geführt. Die Schaltstange 33 ist dabei axial verschiebbar durch die Spindelmutter 29 hindurchgeführt. Die Schaltstange 33 trägt ferner an ihrem hinteren Ende sowie mit Abstand dazu weiter vorne je einen axialen Anschlag 41 und 42. Beide Anschläge wirken mit der zwischen ihnen angeordneten Spindelmutter 29 derart zusammen, daß sie den Leerlaufweg zwischen Spindelmutter 29 und Schaltstange 33 begrenzen. Am vorderen Teil der Schaltstange 33 greift ferner ein Sprungmechanismus in Form einer Schnappfeder 43 an, die mit ihren beiden Enden ortsfest eingespannt ist und deren mittlerer, in Achsrichtung der Schaltstange 33 gewölbter Teil je nach Lage der Schaltstange 33 in die eine oder andere Richtung umschnappt. Beide Anschläge 41 und 42 sind zur Einstellung des Leerlaufweges zwischen Spindelmutter 29 und Schaltstange 33 axial justierbar ausgebildet. Servomotor 26, Getriebe 27 und Schaltelement 21 bilden dabei eine vormontierte, auswechselbare Baueinheit.

Im folgenden wird die Wirkungsweise der Startvorrichtung nach Figur 1 näher erläutert. Zum Andrehen der Brennkraftmaschine wird zunächst vom Motorsteuergerät 35 über die Steuerleitung 34 der Servomotor 36 in der Einspur-Drehrichtung gestartet. Über die Gewindespindel 28 des Getriebes 27 wird nunmehr die Spindelmutter 29 nach rechts bewegt. Dadurch wird über die Schubstange 39 der Betätigungshebel 23 derart verschwenkt, daß sein unteres Ende über die Ringhülse 36 unter Zwischenschaltung der Einrückfeder 24 das Freilaufgetriebe 17 mit dem Ritzel 18 nach links vorspurt. Das Ritzel 18 erhält dabei zur Erleichterung des Einspurvorganges über das Steilgewinde 14 eine leichte Drehung. Im Fall einer Zahn-auf-Lücke-Stellung zwischen Ritzel 18 und Zahnkranz 19 tritt das Ritzel 18 in den Zahnkranz 19 ein, bevor die Schaltstange 33 des Schaltelementes 21 von der Spindelmutter 29 über den vorderen Anschlag 42 mitgenommen wird. Erst im letzten Drittel des axialen Weges der Spindelmutter 29 drückt diese über den Anschlag 42 die Schaltstange 33 mit der Kontaktbrücke 32 soweit nach rechts, bis die Schnappfeder 43 umspringt und die Kontaktbrücke 32 schlagartig gegen die Kontakte 30 und 31 drückt. Nun wird der Stromkreis 20 des Startermotors 11 geschlossen und damit der Startermotor 11 eingeschaltet. Die Spindelmutter 29 hat nun bei voll eingerücktem Ritzel 18 ihre rechte Endposition auf der Gewindespindel 28 erreicht und der Servomotor 26 wird, z.B. zeit- oder drehzahlabhängig, vom Steuergerät 35 abgeschaltet. Der Startermotor 11 kann nunmehr über das Zahnrad 19 die Brennkraftmaschine mit voller Kraft andrehen.

Beim Erreichen der Leerlaufdrehzahl wird nun der Startermotor 11 überholt, d.h., das Ritzel 18 wird nunmehr vom Zahnkranz 19 der Brennkraftmaschine angetrieben und das Freilaufgetriebe 17 öffnet. Über das Motorsteuergerät 35 wird durch z.B. ein Drehzahlsignal der erfolgreiche Start der Brennkraftmaschine erfaßt bzw. durch Zeitablauf der Startvorgang beendet und über die Steuerleitung 34 wird nunmehr der Servomotor 26 in die Ausrück-Drehrichtung umgeschaltet. Über die Gewindespindel 28 wird nunmehr die Spindelmutter 29 nach links bewegt, so daß das Ritzel 18 über den Anschlag 37 des Mitnehmerschaftes 16 vom Betätigungshebel 23 nach rechts aus dem Zahnkranz 19 zurückgezogen wird. Dabei bleibt der Startermotor 11 zunächst noch über das Schaltelement 21 eingeschaltet, bis die Spindelmutter 29 den hinteren Anschlag 41 der Schaltstange 33 erfaßt. Sobald die Schaltstange 33 nun von der Spindelmutter 29 nach links bewegt wird, springt die Schnappfeder 43 wieder zurück in den dargestellten Zustand und öffnet dabei die elektrische Verbindung zwischen Kontaktbrücke 32 und Kontakte 30, 31. Der Startermotor 11 wird jetzt abgeschaltet. Sobald das Ritzel 18 nun in seine dargestellte Ruhelage zurückgelangt ist, hat auch die Gewindespindel 28 ihre linke Endposition erreicht und der Servomotor 26 wird zeit- bzw. drehzahlabhängig vom Steuergerät 35 abgeschaltet.

Figur 2 zeigt eine Variante des Antriebes 25 aus Figur 1 mit dem Servomotor 26, dem Getriebe 27, der Gewindespindel 28, der Spindelmutter 29, des Schaltelementes 21 und des Betätigungshebels 23. Gleichwirkende Teile sind hier im Hinblick auf die Figur 1 mit den gleichen Bezugszahlen versehen. Bei dieser Variante ist die Bauweise insofern kompakter, als hier der Betätigungshebel 23 mit dem Ende seines oberen Hebelarms 23b unmittelbar an der Spindelmutter 29 angelenkt ist. Außerdem greifen hier der Betätigungshebel 23 einerseits und die Schaltstange 33 andererseits auf gegenüberliegenden Seiten der Spindelmutter 29 an diese an. Die Spindelmutter 29 ist daher ebenfalls wesentlich kompakter ausgebildet. Schließlich ist noch zur Unterstützung der Schnappfeder 43 beim Abschaltvorgang des Schaltelementes 21 eine Rückstellfeder 45 vorgesehen, deren Federkraft jedoch um den erforderlichen Kontaktdruck der Kontaktbrücke 32 im Einschaltzustand schwächer ausgelegt sein muß als die Kraft der Schnappfeder 43, da diese beim Einschaltvorgang der Schnappfeder 43 entgegenwirkt.

Zur Begrenzung der Strombelastung am Servomotor 26 auf Ströme unter 2A ist vorgesehen, im Motorsteuergerät 35 eine Strombegrenzung durch strombegrenzende Elemente, wie z.B. durch einen Kaltleiter (PTC), vorzunehmen. Des weiteren ist es auch möglich, anstelle eines drehrichtungs-umsteuerbaren Servomotors einen Kleinmotor für nur eine Drehrichtung zu verwenden. Hierfür könnte eine teilbare Spindelmutter verwendet werden, wie sie beim Support-Antrieb von Drehbänken bekannt ist. Das Öffnen der teilbaren Spindelmutter könnte durch Nutzung des Wegfalls des Reaktionsmomentes des Servomotors beim Abschalten erfolgen.

Der radiale Aufbau des Antriebes 25 für den Betätigungshebel 23 und das Schaltelement 21 ist beim Ausführungsbeispiel nach Figur 1 zwar relativ groß. Dies läßt sich aber ohne weiteres durch eine um 90° nach hinten hinter die Zeichnungsebene oder nach vorn vor die Zeichnungsebene erheblich verringern, so daß der radiale Aufbau auf das Polgehäuse des Startermotors 11 dann im Vergleich zu einem Einrückrelais auf etwa 2/3 reduziert werden kann.

## Patentansprüche

1. Startvorrichtung zum Andrehen von Brennkraftmaschinen mit einem in einem Stromkreis (20) angeordneten Startermotor (11), mit einem in ein Getriebe (19) der Brennkraftmaschine einrückbaren Ritzel (18) sowie mit Mitteln (26) zum Ein- und Ausrücken des Ritzels (18) und zum Schließen und Öffnen des Stromkreises (20), wobei als Mittel ein elektrischer Servomotor (26) vorgesehen ist, dessen Abtrieb einerseits mit einem Ein- und Ausrückorgan (22) des Ritzels (18) und andererseits mit einem Schaltelement (21) des Stromkreises (20) wirkverbunden ist und das Schaltelement (21) aus zwei im Stromkreis (20) in Reihe geschalteten, ortsfesten Kontakten (30, 31) und einer Kontaktbrücke (32) besteht, **dadurch gekennzeichnet, daß** die Kontaktbrücke (32) mit einer Schaltstange (33) über einen Sprungmechanismus, vorzugsweise aus einer Schnappfeder (43), unter Einschaltung eines Leerlaufweges mit dem Abtrieb des Servomotors (26) verbunden ist.

2. Startvorrichtung nach Anspruch 1, **dadurch gekennzeichnet, daß** der Abtrieb des Servomotors (26) zum Ein- und Ausrücken des Ritzels (18) sowie zum Schließen und Öffnen des Stromkreises (20) in eine erste und eine zweite, gegenläufige Drehrichtung umschaltbar ist.

3. Startvorrichtung nach Anspruch 1 oder 2, **dadurch gekennzeichnet, daß** der Abtrieb des Servomotors (26) mit dem Ein- und Ausrückorgan (22) ohne Leerlaufweg und mit dem Schaltelement (21) über den, vorzugsweise einstellbaren, Leerlaufweg wirkverbunden ist.

4. Startvorrichtung nach einem der vorherigen Ansprüche, **dadurch gekennzeichnet, daß** der Servomotor (26) über ein Getriebe (27) mit einer den Abtrieb bildenden Abtriebswelle (28) verbunden ist.

5. Startvorrichtung nach einem der vorherigen Ansprüche, **dadurch gekennzeichnet, daß** der Servomotor (26) mit dem Getriebe (27) und dem Schaltelement (21) eine vormontierte Baueinheit bildet.

6. Startvorrichtung nach Anspruche 4 oder 5, **dadurch gekennzeichnet, daß** die Abtriebswelle als Gewindespindel (28) ausgebildet ist, auf der eine Spindelmutter (29) zur Betätigung des Ein- und Ausrückorganes (22) sowie des Schaltelementes (21) axial verschiebbar aufgenommen und drehfest geführt ist.

7. Startvorrichtung nach Anspruch 1, **dadurch gekennzeichnet, daß** die Schaltstange (33) axial verschiebbar durch die Spindelmutter (29) hindurchgeführt ist.

8. Startvorrichtung nach Anspruch 7, **dadurch gekennzeichnet, daß** die Schaltstange (33) zwei mit Abstand voneinander angeordnete, mit der Spindelmutter (29) zusammenwirkende axiale Anschläge (41, 42) trägt, die den Leerlaufweg zwischen Spindelmutter und Schaltstange begrenzen.

9. Startvorrichtung nach Anspruch 8, **dadurch gekennzeichnet, daß** zur Einstellung des Leerlaufweges zwischen Spindelmutter (29) und Schaltstange (33) mindestens einer der beiden Anschläge (41, 42) axial justierbar ist.

10. Startvorrichtung nach einem der vorherigen Ansprüche, **dadurch gekennzeichnet, daß** das Ein- und Ausrückorgan (22) des Ritzels (18) einen Betätigungshebel (23) umfaßt, der mit seinem einen Ende (23a) mit dem Ritzel (18) und mit seinem anderen Ende (23b) mit dem Abtrieb des Servomotors (26) wirkverbunden ist.

11. Startvorrichtung nach Anspruch 10, **dadurch**
**gekennzeichnet, daß** der Betätigungshebel (23) mit seinem unteren Hebelarm (23a) als Gabelhebel ausgebildet ist, dessen Enden an ein mit dem Ritzel (18) eine Baueinheit bildendes Freilaufgetriebe (17) angreifen.

12. Startvorrichtung nach Anspruch 6 und 10 oder 11, **dadurch gekennzeichnet, daß** das obere Ende (23b) des Betätigungshebel (23) an der Spindelmutter (29) angelenkt ist.

13. Startvorrichtung nach Anspruch 12, **dadurch**
**gekennzeichnet, daß** das obere Ende (23b) des Betätigungshebels (23) an eine Schubstange (39) der Spindelmutter (29) angelenkt ist.

14. Startvorrichtung nach einem der vorherigen Ansprüche, **dadurch gekennzeichnet, daß** der Servomotor (26) von einem Motorsteuergerät über ein Strombegrenzungselement, vorzugsweise einen Kaltleiter zum Auslösen eines Andrehvorganges der Brennkraftmaschine ansteuerbar ist.

## Claims

1. Starter device for starting internal combustion engines, having a starter motor (11) which is arranged in a circuit (20), having a pinion (18) which can engage in a gear mechanism (19) of the internal combustion engine, and having means (26) for engaging and disengaging the pinion (18) and for closing and opening the circuit (20), an electric servomotor (26) being provided as means, its drive being operatively connected on the one hand to an engagement and disengagement element (22) of the pinion (18) and on the other hand to a switching element (21) of the circuit (20), and the switching element (21) being composed of two fixed contacts (30, 31), connected in series in the circuit (20), and a contact bridge (32), **characterized in that** the contact bridge (32) is connected to the output of the servomotor (26) by means of a switching rod (33) via a spring mechanism, preferably composed of a catch spring (43), with the inclusion of an idling travel.

2. Starter device according to Claim 1, **characterized in that** the output of the servomotor (26) can be switched over into a first and a second opposed direction of rotation in order to engage and disengage the pinion (18) and to close and open the circuit (20).

3. Starter device according to Claim 1 or 2, **characterized in that** the output of the servomotor (26) is operatively connected to the engagement and disengagement element (22) without an idling travel, and to the switching element (21) via the, preferably adjustable, idling travel.

4. Starter device according to one of the preceding claims, **characterized in that** the servomotor (26) is connected via a gear mechanism (27) to an output shaft (28) which forms the output.

5. Starter device according to one of the preceding claims, **characterized in that** the servomotor (26) forms a premounted component together with the gear mechanism (27) and the switching element (21).

6. Starter device according to Claim 4 or 5, **characterized in that** the output shaft is embodied as a threaded spindle (28) on which a spindle nut (29) is held in an axially displaceable fashion, and guided fixed in terms of rotation in order to activate the engagement and disengagement element (22) and the switching element (21).

7. Starter device according to Claim 1, **characterized in that** the switching rod (33) is guided through the spindle nut (29) in an axially displaceable fashion.

8. Starter device according to Claim 7, **characterized in that** the switching rod (33) is fitted with two axial stops (41, 42) which are arranged at a distance from one another, interact with the spindle nut (29) and delimit the idling travel between the spindle nut and switching rod.

9. Starter device according to Claim 8, **characterized in that** at least one of the two stops (41, 42) is axially adjustable in order to adjust the idling travel between the spindle nut (29) and the switching rod (33).

10. Starter device according to one of the preceding claims, **characterized in that** the engagement and disengagement element (22) of the pinion (18) comprises an activation lever (23) which is operatively connected by its one end (23a) to the pinion (18), and by its other end (23b) to the output of the servomotor (26).

11. Starter device according to Claim 10, **characterized in that** the activation lever (23) is embodied with its lower lever arm (23a) as a forked lever whose ends act on a free-wheeling gear mechanism (17) which forms an assembly with the pinion (18).

12. Starter device according to Claim 6 and 10 or 11, **characterized in that** the upper end (23b) of the activation lever (23) is coupled to the spindle nut (29).

13. Starter device according to Claim 12, **characterized in that** the upper end (23b) of the activation lever (23) is coupled to a push rod (39) of the spindle nut (29).

14. Starter device according to one of the preceding claims, **characterized in that** the servomotor (26) can be activated by an engine control unit via a current-limiting element, preferably a PTC thermistor, in order to trigger a starting procedure of the internal combustion engine.

## Revendications

1. Dispositif de démarrage pour mettre en marche des moteurs à combustion interne avec un servomoteur (11) placé dans un circuit électrique (20), avec un pignon (18) qu'on peut embrayer dans une boîte de vitesses (19) du moteur à combustion interne ainsi qu'avec des moyens (26) pour embrayer et pour débrayer le pignon (18) et pour fermer et pour ouvrir le circuit électrique (20), pour lequel on prévoit en tant que moyen un servomoteur (26) électrique dont l'entraînement de sortie est en liaison effective d'une part avec un organe d'embrayage et de débrayage (22) du pignon (18) et d'autre part avec un élément de commutation (21) du circuit électrique (20), l'élément de commutation (21) se composant de deux contacts (30, 31) stationnaires montés en série dans le circuit électrique (20) et d'un pont de contact (32),
**caractérisé en ce que**
le pont de contact (32) est relié à l'entraînement de sortie du servomoteur (26) par une bielle d'attaque (33) au moyen d'un mécanisme à saut brusque, de préférence avec un ressort à déclic (43), en enclenchant une course à vide.

2. Dispositif de démarrage selon la revendication 1,
**caractérisé en ce que**
l'entraînement de sortie du servomoteur (26) pour embrayer et pour débrayer le pignon (18) et pour fermer et pour ouvrir le circuit électrique (20) peut être commuté dans un premier et dans un deuxième sens de rotation opposé.

3. Dispositif de démarrage selon la revendication 1 ou 2,
**caractérisé en ce que**
l'entraînement de sortie du servomoteur (26) est en liaison effective avec un organe d'embrayage ou de débrayage (22) sans course à vide, et avec l'élément de commutation (21) au moyen de la course à vide de préférence réglable.

4. Dispositif de démarrage selon l'une des revendications précédentes,
**caractérisé en ce que**
le servomoteur (26) est lié à un arbre d'entraînement de sortie (28) formant l'entraînement de sortie au moyen d'une boîte de vitesses (27).

5. Dispositif de démarrage selon l'une des revendications précédentes,
**caractérisé en ce que**
le servomoteur (26) avec la boîte de vitesses (27) et avec l'élément de commutation (21) forme une unité de construction prémontée.

6. Dispositif de démarrage selon la revendication 4 ou 5,
**caractérisé en ce que**
l'arbre d'entraînement de sortie est formé en tant que broche filetée (28) sur laquelle un écrou de broche (29), destiné à manoeuvrer un organe d'embrayage et de débrayage (22) ainsi qu'à manoeuvrer l'élément de commutation (21), est logé de façon à pouvoir être déplacé axialement et est guidé solidairement.

7. Dispositif de démarrage selon la revendication 1,
**caractérisé en ce que**
la bielle d'attaque (33) est introduite par l'écrou de broche (29) de façon à pouvoir être déplacée axialement.

8. Dispositif de démarrage selon la revendication 7,
**caractérisé en ce que**
la bielle d'attaque (33) porte deux butées (41, 42) axiales, agissant conjointement avec l'écrou de broche (29) et placées à distance l'une de l'autre, qui limitent la course à vide entre l'écrou de broche et la bielle d'attaque.

9. Dispositif de démarrage selon la revendication 8,
**caractérisé en ce que**
l'on peut au moins ajuster axialement l'une des deux butées (41, 42) pour régler la course à vide entre l'écrou de broche (29) et la bielle d'attaque (33).

10. Dispositif de démarrage selon l'une des revendications précédentes,
**caractérisé en ce que**
l'organe d'embrayage et de débrayage (22) du pignon (18) comprend un levier de manoeuvre (23) qui est en relation effective avec le pignon (18) avec l'une de ses extrémités (23a) et avec l'entraînement de sortie du servomoteur (26) avec son autre extrémité (23b).

11. Dispositif de démarrage selon la revendication 10,
**caractérisé en ce que**
le levier de manoeuvre (23) avec son bras de levier inférieur (23a) est formé en tant que levier fourchu dont les extrémités s'appliquent sur un embrayage à roue libre (17) formant avec le pignon (18) une unité de construction.

12. Dispositif de démarrage selon les revendications 6 et 10 ou 11,
**caractérisé en ce que**
l'extrémité supérieure (23b) du levier de manoeuvre (23) est articulée sur l'écrou de broche (29).

13. Dispositif de démarrage selon la revendication 12,
**caractérisé en ce que**
l'extrémité supérieure (23b) du levier de manoeuvre (23) est articulée sur une bielle (39) de l'écrou de broche (29).

14. Dispositif de démarrage selon l'une des revendications précédentes,
**caractérisé en ce que**
le servomoteur (26) peut être commandé par un appareil de commande du moteur au moyen d'un élément de limitation du courant, de préférence un conducteur à froid, pour déclencher une opération de mise en marche du moteur à combustion interne.
